# EUROPÄISCHE PATENTSCHRIFT

(11) **EP 0 345 279 B1**
(45) Veröffentlichungstag und Bekanntmachung des Hinweises auf die Patenterteilung: **16.12.1992**
(21) Anmeldenummer: 88901544.2
(22) Anmeldetag: 11.02.1988
(51) Int. Cl.: B22D 18/02

(54) **VERFAHREN ZUR HERSTELLUNG METALLISCHER BAUTEILE**
PROCESS FOR MANUFACTURING METAL PARTS
PROCEDE DE FABRICATION DE PIECES EN METAL

(30) Priorität: 13.02.1987 DE 3704457
(43) Veröffentlichungstag der Anmeldung: 13.12.1989
(73) Patentinhaber: MANNESMANN Aktiengesellschaft, 40027 Düsseldorf (DE)
(72) Erfinder: KOPP, Reiner, W-5100 Aachen (DE); BALDNER, Klaus-Rainer, W-5100 Aachen (DE); WELSCHOF, Klaus, W-5882 Meinerzhagen (DE)
(74) Vertreter: Plöger, Ulrich
(86) Internationale Anmeldenummer: DE8800060
(87) Internationale Veröffentlichungsnummer: WO8806067

(56) Entgegenhaltungen:
- DE-A- 1 458 098
- FR-A- 1 383 823
- GB-A- 191 984
- GB-A- 2 104 810

## Beschreibung

### Technisches Gebiet:

Die Erfindung bezieht sich auf ein Verfahren zur Herstellung metallischer Bauteile nach dem Prinzip des Gießpressens, wobei etwa die für ein Bauteil erforderliche Menge flüssigen Metalls in eine Formkokille eingebracht wird, deren Hohlraum sie unvollständig ausfüllt, und darin mittels eines Obergesenkes unter Ausformung des herzustellenden Bauteils verdrängt wird, wobei das Obergesenk mit der Maßgabe der Verringerung des Hohlraumes der Kokille auf das Bauteilvolumen eingesenkt wird.

### Stand der Technik:

Bei einem nach der GB-A 191 984 bekannten Verfahren dieser Art für die Herstellung von Rädern findet eine Kokille mit zwei in Bezug zueinander dichtend achsial verschieblichen Hälften Anwendung, deren Hälften beim Gießen mit Keilen derart auf Abstand voneinander gehalten sind, daß das Gesamtvolumen im Ausmaß der Keilstärken größer als für das herzustellende Rad erforderlich ist. Im halbflüssigen Zustand des eingelassenen Metalls werden die Keile entfernt und die Kokillenhälften auf das Maß des herzustellenden Rades zusammengepreßt, wobei eine begrenzte Umformung des Metalls eintritt.

Über das Gießpressen berichten weiterhin J.R. Franklin und A.A. Das in "Squeeze casting - a review of the status", British Foundryman", Nr. 3, Jahrgang 1977, 1984, Seiten 150 bis 152. Danach erfährt das flüssige Metall nach Einbringung in die zumeist vorgeheizte Kokille zunächst eine geringfügige Abkühlung, bevor das Obergesenk eingebracht wird. Während dieses Vorganges wird das flüssige Metall verdrängt, wobei die Erstarrung desselben in der Form solange vermieden wird, bis die endgültige Ausformung des Bauteils vollzogen ist. Unter Aufrechterhaltung des Einsenkdruckes kommt es alsdann zur Erstarrung des flüssigen Metalls, woraufhin das Obergesenk entfernt und das Bauteil voll entnommen wird. Die Aufrechterhaltung des Druckes während der Erstarrung gestattet bei Vermeidung des Schrumpfens bzw. von Lunkern und Gasporen eine gute Formausfüllung. Indes unterscheidet sich das Gefüge nicht wesentlich vom Gußgefüge.

### Darstellung der Erfindung:

Vom einleitend beschriebenen Stand der Technik ausgehend liegt der Erfindung die Aufgabe zugrunde, dieses Verfahren dahingehend weiterzuentwickeln, daß man Bauteile mit stärker ausgeprägten Schmiedeteileigenschaften erzeugen kann. Insbesondere sollen diese Bauteile nicht nur eine hohe Maßhaltigkeit bei dichtem Gefüge aufweisen, sondern gleichfalls durch die für das Schmieden charakteristische Umwandlung des Gußgefüges in ein Schmiedegefüge gekennzeichnet sein. Im Vergleich zu einem Schmiedeprozeß soll das Gefüge aber dichter sein und eine beträchtliche Prozeßzeitverkürzung erzielt werden.

Die Erfindung löst diese Aufgabenstellung durch die Verfahrensschritte gemäß dem Kennzeichnungsteil des Patentanspruch 1, die in den Unteransprüchen 2 bis 5 vorteilhaft weiterentwickelt sind. Im Vergleich zu einem herkömmlichen Schmiedeprozeß, bei welchem von einem gegossenen, erstarrten und alsdann erneut erhitzten Werkstück ausgegangen wird, besteht der Vorteil, daß man zu einem völlig dichten Gefüge kommt. Gegenüber dem gattungsgemäß zugrunde gelegten Prinzip des Gießpressens besteht der Vorteil, zu einem Gefüge zu kommen, welches eine Schmiedetextur aufweist und demgemäß eine hohe mechanische Belastung des hergestellten Bauteils ermöglicht. Verbessert wird im übrigen auch die Maßhaltigkeit, und zwar insbesondere im Hinblick darauf, daß das heißplastische Metall der Umformung unterworfen wird.

Die Dichtung, welche weder beim Gießpressen noch beim herkömmlichen Schmiedeprozeß vorgesehen ist, muß im Hinblick auf die Festigkeiten der Kokille und des Obergesenkes sowie im Hinblick auf die angewandten Drucke und Temperaturen eine Aufweitung derart zulassen, daß die Verdichtung des Gefüges zuverlässig eintritt. Besonders vorteilhaft erweist sich demgemäß hierfür Kupfer- bzw. eine Kupferlegierung. Sofern beispielsweise Werkstücke aus einer Aluminium-Knetlegierung hergestellt werden sollen, findet als Werkstoff für die Kokille und das Obergesenk ein bekannter, hitzebeständiger Stahl Anwendung.

Gemäß diesem Beispiel sind jeweils das zu verarbeitende Metall, die Kokille mit dem Obergesenk und die Dichtung werkstoffseitig aufeinander abzustimmen, so daß der Übergang von Form und Temperatur durch das Verhalten der genannten Werkstoffe nicht beeinträchtigt wird. Das für die Dichtung vorgesehene Metall muß sich einerseits unter der Einwirkung des bei dem Einpressen des Obergesenkes entstehenden Druckes plastisch verhalten, während es andererseits vom zuvor flüssigen Metall nicht aufgelöst oder angelöst werden darf. Es ist jedoch durchaus sinnvoll, wenn das Metall der Dichtung mit dem flüssigen Metall in einen Wärmeaustausch eintritt, so daß es sich seinerseits erhitzt und dadurch leichter verformbar wird.

Von erheblicher Bedeutung ist es für die Ausführung der Erfindung weiterhin, daß das flüssige Metall nach dem Einsenken des Obergesenkes den durch die Dichtung überhöhten Kokillenraum im wesentlichen druckfrei ausfüllt. Hierdurch wird nämlich vermieden, daß zwischen Dichtung und dem Randflansch der Kokille Metall austritt. Zur Ausübung des Druckes kommt es somit also erst dann, wenn die Erstarrung des flüssigen Metalls eingetreten ist.

### Kurze Beschreibung der Zeichnungen:

Die Zeichnungen veranschaulichen das Prinzip des neuen Verfahrens. Darin zeigen:
- Figur 1: die mit flüssigem Metall beschickte Kokille mit noch nicht in das flüssige Metall eingebrachtem Obergesenk,
- Figur 2: die Kokille mit vom Obergesenk teilweise verdrängtem flüssigen Metall **und**
- Figur 3: die Umformung des eingebrachten Metalls im Anschluß an seine Erstarrung.

Die in Figur 1 mit 2 bezeichnete Kokille ist bis zu einer Höhe von etwa 2/3 ihres Hohlraumes mit flüssigem Metall 1 ausgefüllt. Den Temperaturverlust und die Erstarrung des flüssigen Metalls kann man weitgehend dadurch steuern, daß man die Kokille 2 entweder vorerhitzt oder kühlt. Für beides stehen dem Fachmann bekannte Mittel zur Verfügung.

Man erkennt ferner den oberen, ebenen Randflansch 5 der Kokille, auf welchem die Dichtung 4 derart aufliegt, daß sie die Kokillenöffnung 6 umschließt.

Nach Einbringung des flüssigen Metalls 1 wird das Obergesenk 3 in Richtung des Pfeiles 7 abgesenkt. Dieser Vorgang erfolgt mit der Maßgabe, daß das Obergesenk 3 zunächst die in Figur 2 wiedergegebene Stellung einnimmt und in dieser Lage verharrt. Dabei kommt es zur Verdrängung des flüssigen Metalls 1 derart, daß dieses gleichfalls in den mittels der Dichtung 4 überhöhten Kokillenraum eintritt, ohne jedoch dabei einem nennenswerten Druck ausgesetzt zu sein. Das Obergesenk 3 gelangt in diesem Zustand mit seinem zum Kokillenflansch 5 parallelen Randflansch 8 zur Anlage an der Oberkante der Dichtung 4. Die Menge des eingebrachten flüssigen Metalls sowie das Verdrängungsvolumen des Obergesenkes 3 bedürfen demgemäß einer sorgfältigen Abstimmung aufeinander, und zwar derart, daß mit Sicherheit vermieden werden muß, daß durch das Obergesenk mehr flüssiges Metall verdrängt wird, als der verbleibende Kokillenraum einschließlich seiner Überhöhung aufnehmen kann. Dadurch wird vermieden, daß beim Absenken des Obergesenkes flüssiges Metall über den Rand der Dichtung 4 herausgedrückt wird, während es infolge des drucklosen bzw. nahezu drucklosen Zustandes an der Unterkante der Dichtung 4 gleichfalls nicht austreten kann.

Mit dem gemäß Figur 2 eingeführten Obergesenk wird zunächst gewartet, bis die Erstarrung des flüssigen Metalls eingetreten ist. In Fig. 2 ist dieser Zustand durch ein schematisch dargestelltes Richtgefüge veranschaulicht.

Nach erfolgter Erstarrung kommt es zur Einpressung des Obergesenkes 3 in Richtung des Pfeiles 9, wie Fig. 3 zeigt. Das zuvor erstarrte Metall 1 erfährt jetzt eine Deformation, so daß es sich auch in horizontaler Richtung über den Öffnungsrand 6 der Kokille hinaus verschiebt, wobei zugleich die Wandstärke abnimmt. Im Zuge dieser Deformation kommt es zur Aufweitung der Dichtung 4, die dabei flach gedrückt wird. Da der Zeitpunkt der Einpressung des Obergesenkes 3 sehr genau auf den Zeitpunkt der Erstarrung abgestellt werden kann, lassen sich Lunker, Formhohlräume und dergl. durch entsprechende Ausübung des Preßdruckes verhindern. Die Gefahr der Ausbildung von Lunkern oder anderen Hohlräumen ist ohnehin stark reduziert, weil durch die Voreinstellung des Obergesenkes gemäß Figur 2 eine Herabsetzung der Wandstärke des noch flüssigen Metalls erzielt wird, so daß die bei größeren, zusammenhängenden Volumina häufig auftretenden Störungen der erwähnten Art praktisch vermieden werden. Es kommt also darauf an, daß die noch praktisch druckfreie Einsenkung des Obergesenkes mit der Maßgabe vorgenommen wird, daß sich die Wandstärke des danach verbleibenden, vom flüssigen Metall auszufüllenden Kokillenraums verringert.

Der vorstehend verwendete Begriff der Erstarrung des flüssigen Metalls besagt nicht notwendigerweise, daß es sich hierbei um eine durchgreifende Erstarrung des flüssigen Metalls handeln muß. Ausreichend ist, wenn eine Randzone des Metalls mit einem erheblichen Dickenanteil erstarrt ist, während der Kern bei Beginn der Verformung noch flüssig sein kann, um am Ende des Verformungsvorganges gleichfalls erstarrt zu sein. So läßt sich die Erstarrung zunächst auf den Randquerschnitt begrenzen, der einen Kern freiläßt, der noch empfindlich für die Ausbildung von Lunkern sein kann, wozu es dann jedoch nach Beginn der Verformung nicht mehr kommen kann. In der bereits beschriebenen Weise wird demgemäß der Zeitpunkt des Einpressens des Obergesenkes 3 auf einen Zeitpunkt der Erstarrung abgestellt, zu dem also nicht in jedem Falle auch die Beendigung der Erstarrung gegeben sein muß.

## Patentansprüche

1. Verfahren zur Herstellung metallischer Bauteile nach dem Prinzip des Gießpressens, wobei etwa die für ein Bauteil erforderliche Menge flüssigen Metalls (1) in eine Formkokille (2) eingebracht wird, deren Hohlraum sie unvollständig ausfüllt, und darin mittels eines Obergesenkes (3) unter Ausformung des herzustellenden Bauteils verdrängt wird, wobei das Obergesenk (3) mit der Maßgabe der Verringerung des Hohlraumes der Kokille (2) auf das Bauteilvolumen eingesenkt wird,
dadurch gekennzeichnet,
daß die unvollständige Hohlraumausfüllung durch das flüssige Metall (1) bei einer Kokille (2) mit einem oberen, ebenen Randflansch (5) erfolgt, der eine die Kokillenöffnung umschließende und den Kokillenraum überhöhende Dichtung (4) aufweist, wobei der Badspiegel unterhalb des Kokillenrandes verbleibt,
und daß daraufhin das Obergesenk (3) derart weitgehend eingesenk wird, daß das flüssige Metall (1) über den Kokillenrand hinausgehend den durch die Dichtung (4) überhöhten Raum ausfüllt,
und daß dann die Erstarrung des flüssigen Metalls (1) abgewartet wird,
und daß abschließend das Obergesenk (3) unter Verformung des Metalls zu dem vorgesehenen Bauteil bei gleichzeitiger Aufweitung der Dichtung (4) eingepreßt wird.

2. Verfahren nach Anspruch 1,
dadurch gekennzeichnet,
daß die abschließende Einpressung des Obergesenkes (3) bei dem im Zuge der Erstarrung noch heißplastischen Metall erfolgt.

3. Verfahren nach Anspruch 1,
dadurch gekennzeichnet,
daß die Dichtung unter Einwirkung eines zum Kokillenflansch parallelen Randflansches des Obergesenkes bei der abschließenden Verformung flach gedrückt wird.

4. Verfahren nach Anspruch 1,
dadurch gekennzeichnet,
daß für die Dichtung Kupfer oder eine Kupferlegierung eingesetzt wird.

5. Verfahren nach Anspruch 1,
dadurch gekennzeichnet,
daß das flüssige Metall nach Einsenkung des Obergesenkes den durch die Dichtung überhöhten Raum der Kokille im wesentlichen druckfrei ausfüllt.

## Claims

1. Method for the manufacture of metallic component parts according to the principle of squeeze casting, the amount of liquid metal (1) approximately required for a component part being introduced in a mould (2), the hollow space of which is thus incompletely filled up, and said liquid metal being displaced therein by means of an upper die (3) according to the shape of the component part to be manufactured, the upper die (3) being sunk in to reduce the hollow space of the mould (2) according to the volume of the component part,
characterized in that
the incomplete filling of the hollow space by the liquid metal (1) takes place in a mould (2) with a top, plain edge flange (5), which features a seal (4) surrounding the mould opening and raising above the mould space, the liquid metal level remaining below the mould edge,
and that the upper die (3) is thereupon sunk in to such an extent that the liquid metal (1) fills up the space crowned by the seal (4) beyond the mould edge,
and that subsequently a stretch of time is allowed for the solidification of the liquid metal (1),
and that finally the upper die (3) is pressed in and the metal is deformed according to the shape of the component part to be manufactured, at simultaneous expansion of the seal (4).

2. Method according to claim 1,
characterized in that
the final pressing in of the upper die (3) takes place while the metal is still in a hot plastic condition during the solidification process.

3. Method according to claim 1,
characterized in that
the seal is flattened during the final shaping under the effect of an edge flange of the upper die parallel to the mould flange.

4. Method according to claim 1,
characterized in that
copper or a copper alloy is used for the seal.

5. Method according to claim 1,
characterized in that
the liquid metal fills up essentially without pressure after the sinking in of the upper die the space of the mould crowned by the seal.

## Revendications

1. Procédé de fabrication de composants métalliques selon le principe du moulage sous pression élevée, pour lequel la quantité de métal liquide (1) approximativement nécessaire pour un composant alimente un moule (2) dont elle remplit incomplètement la cavité et dans laquelle elle est refoulée au moyen d'une matrice supérieure (3), avec moulage du composant à fabriquer, ladite matrice supérieure (3) étant abaissée de manière à diminuer la cavité du moule (2) pour la faire passer au volume du composant, caractérisé
en ce que le remplissage incomplet de la cavité en métal liquide (1) a lieu dans un moule (2) équipé d'une bride périphérique supérieure plane (5) présentant un joint (4) entourant l'ouverture du moule et en surélevant le bord, le niveau du bain demeurant en-dessous du bord du moule,
en ce que la matrice supérieure (3) y est en majeure partie descendue de sorte telle que le métal liquide (1), remplit la cavité en dépassant le volume surélevé par le joint (4).
en ce que l'on attend ensuite la rigidification du métal liquide (1),
et en ce que, après, la matrice supérieure (3) y est descendue, transformant le métal pour obtenir le composant prévu avec extension simultanée du joint.

2. Procédé selon la revendication 1, caractérisé en ce que
l'introduction de la matrice supérieure (3) ayant lieu par la suite est réalisé dans le cadre de la rigidification du métal encore plastiquement chaud.

3. Procédé selon la revendication 1, caractérisé en ce
que le joint est aplati par pression sous l'effet d'une bride périphérique de la matrice supérieure parallèle à la bride de la coquille lors du formage ultérieur.

4. Procédé selon la revendication 1, caractérisé en ce
qu'est utilisé, pour le joint, du cuivre ou un alliage de cuivre.

5. Procédé selon la revendication 1, caractérisé en ce
qu'après la descente de la matrice supérieure, le métal liquide remplit le volume du moule surélevé par le joint en prépondérance sans pression.
